# EUROPÄISCHE PATENTSCHRIFT

(11) **EP 0 856 476 B1**
(45) Veröffentlichungstag und Bekanntmachung des Hinweises auf die Patenterteilung: **26.07.2000**
(21) Anmeldenummer: 98100370.0
(22) Anmeldetag: 12.01.1998
(51) Int. Cl.: B65D 75/22

(54) **Verkaufsverpackung für Gerätebatterien**
Sales package for batteries
Emballage de vente pour batteries

(30) Priorität: 29.01.1997 DE 29701454 U
(43) Veröffentlichungstag der Anmeldung: 05.08.1998
(73) Patentinhaber: VARTA Gerätebatterie GmbH, 30419 Hannover (DE)
(72) Erfinder: Schräer, Martin, 73488 Ellenberg (DE); Werner, Peter, 91550 Dinkelsbühl (DE); Schönlein, Dieter Helmut, Dr., 32805 Horn Bad Meinberg (DE); Hagel, Gerhard, 74405 Gaildorf (DE)
(74) Vertreter: Kaiser, Dieter Ralf, Dipl.-Ing.

(56) Entgegenhaltungen:
- EP-A- 0 427 513
- DE-U- 9 412 280
- FR-A- 2 578 515
- US-A- 5 154 293

## Beschreibung

Gegenstand der Erfindung ist eine Verkaufsverpackung mit aus transparenter Kunststoff-Folie geformtemTrägerteil und Aufnahmeteil, welches einen in die Folie eingeprägten der Form der Batterie angepaßten Aufnahmebehälter besitzt, wobei Trägerteil und Aufnahmeteil durch druckknopfartig ineinandergreifende Ausnehmungen bzw. Vertiefungen lösbar miteinander verbunden sind.

Verkaufsverpackungen für Gerätebatterien sind in den verschiedensten Ausführungsformen bekannt, beispielsweise ist dem DE-Gbm 91 11 279 eine Verkaufsverpackung zu entnehmen, die aus einem einheitlichen Kartonzuschnitt gefaltet ist.

Neben solchen Kartonverpackungen sind insbesondere sogenannte Blisterverpackungen bekannt, bei denen besonders präparierte Blisterkarten und zusätzliche Blisterhauben aus beispielsweise einer Hartkunststoff-Folie verwendet werden. Das zu verpackende Produkt wird in die Blisterhaube eingefüllt und die dann aufgelegte Blisterkarte wird unter Hitze- und Druckeinwirkung mit der Blisterhaube versiegelt bzw. verschweißt. Solche Verpackungen erfordern erhebliche Form- und Werkzeugkosten und insbesondere kann das in ihnen enthaltene Produkt ohne vollständige Zerstörung der Verpackung nicht entnommen und beispielsweise geprüft werden.

Daneben sind Blisterverpackungen bekannt, bei denen die Blisterhaube und die Trägerkarte durch druckknopf-ähnliche Erhebungen und Vertiefungen der beiden Teile lösbar miteinander verbunden sind. Eine solche Verpackung ist z.B. aus DE-U- 94 12 280 bekannt. Derartige Anordnungen besitzen allerdings den Nachteil, daß die Verpackung leicht geöffnet werden kann und daß das in ihnen enthaltene verpackte Material diebstahlgefährdet ist.

Der Erfindung liegt die Aufgabe zugrunde, eine Verkaufsverpackung für Gerätebatterien anzugeben, aus der die verpackten Gerätebatterien nicht ohne weiteres entfernbar sind, die aber andererseits einen Zugang beispielsweise zur Prüfung oder Vorführung der Gerätebatterie ermöglicht.

Diese Aufgabe wird erfindungsgemäß bei einer Verpackung der im Oberbegriff des Anspruchs 1 angegebenen Art durch die im kennzeichnenden Teil des Anspruchs genannten Maßnahmen gelöst. Weitere vorteilhafte Ausgestaltungen der Verpackung sind in den Unteransprüchen angegeben.
Der erfindungsgemäßen Anordnung liegt ein tiefgezogener Kunstoff-Blister mit separater, in sich eingefalteter Blisterkarte aus Papier oder Karton zugrunde. Die Verpackung wird durch Umfalten des Blisters, Einlegen der Produkte sowie der Blisterkarte, komplettes Zufalten und Einrasten über Druckknöpfe sowie durch das Verschweißen der oberen Ecken ohne weitere Zusatzmaterialien hergestellt

Bei der erfindungsgemäßen Anordnung, bei der das Trägerteil und das Aufnahmeteil neben den lösbaren Druckknopfverbindungen zusätzlich noch mit einer Verschweißungsstelle versehen sind, ist es möglich, die Verschweißungsstelle beispielsweise abzuschneiden, so daß das Produkt herausgenommen und geprüft bzw. dem Kunden vorgeführt werden kann und danach die Verpackung sicher wieder zu verschließen ist. Diese zusätzliche Verschweißungsstelle macht das Produkt wesentlich diebstahlsicherer und ermöglicht dennoch zur Vorführung beim Verkauf die Öffnung der Verpackung, ohne daß diese zerstört wird.

Besonders vorteilhaft ist es, eine oder mehrere Ecken der Verpackung mit dieser zusätzlichen Verschweißungsstelle zu versehen, insbesondere können die beiden oberen Ecken der Verpackung eine solche zusätzliche Verschweißung besitzen, die dann zur Öffnung der Verpackung leicht abgeschnitten werden können. Da sich die verschweißten Ecken nicht zerstörungsfrei öffnen lassen, ist hiermit ein Orginalitätsverschluß gewährleistet

Im oberen Bereich trägt diese Verpackung eine übliche Ausnehmung zum Aufhängen der Verpackung. Im unteren Bereich der Verkaufsverpackung ist der Aufnahmebereich für die Gerätebatterie erfindungsgemäß so ausgeformt, daß er eine auch Standfläche bildet und damit eine auch standfähige Verpackung erreicht wird.

Im Folgenden ist der Gegenstand der Erfindung anhand der Figur näher erläutert. Die Figur stellt die bevorzugte Ausführung der neuen Verkaufsverpackung und deren Herstellungsgang im vorletzten Stadium der Fertigstellung vor dem Zusammenklappen und Verschweißen dar. Wie aus der Darstellung ersichtlich ist, besteht die Verkaufsverpackung bzw. der Blister aus einem in eine transparente Kunststoff-Folie eingeprägten Trägerteil 1 und Aufnahmeteil 2, die entlang der Faltlinie 3 in Form eines Filmschamiers 3 aufeinandergefaltet werden und einer in sich ein- oder mehrmals gefalteten Blisterkarte 9. Die Blisterkarte 9 ist über die Knicklinie 12 einfach bzw. über Knicklinie 13 mehrfach in sich gefaltet. Die Blisterkarte 9 ist auf der Vorderseite und auf der Rückseite ein- oder mehrfarbig bedruckt, vorzugsweise auf der Vorderseite mehrfarbig und auf der Rückseite einfarbig. Gegebenenfalls können entsprechende Produktinformationen auch direkt auf die Blisterfolie gedruckt werden. Die eingefaltete Blisterkarte entspricht in ihren äußeren Abmessungen der Blistergröße der verschlossenen Verkaufsverpackung. In das Trägerteil 1 sind Erhebungen 4 eingeprägt, die druckknopfartig in entsprechende Vertiefungen 5 des Aufnahmeteils eingreifen. Am oberen Rand von Trägerteil 1 und Aufnahmeteil 2 ist eine Öffnung 10 zum Aufhängen der Verpackung eingearbeitet.

Zur Fixierung der Blisterkarte 9 in der verschlossenen Verkaufsverpackung sind Ausstanzungen 14 für die Arretierung in den Druckknöpfen 4 des Blisters vorgesehen.

Anstelle des Scharniers 3 oder eine anderen geeigneten Materialschwächung als Knickkante kann der Blister auch aus 2 Teilen zusammengesetzt sein.

Zur Versteifung der Verpackung empfiehlt es sich, rundum eine Sicke 15 anzubringen.

In das Aufnahmeteil 2 ist der Aufnahmebehälter 6 für die Gerätebatterie 7 eingeformt. Der untere Bereich des Aufnahmebehälters ist dabei so gestaltet, daß er eine Auflagefläche 8 bildet, die es ermöglicht, die Verpackung auch aufzustellen.

Die erfindungsgemäße zusätzliche Verschweißung erfolgt vorzugsweise an einer Ecke der Verpackung, insbesondere sind dazu die beiden oberen Ecken 11 der Verpackung geeignet. Die Verschweißungsecke 11 kann bei dieser Anordnung dann leicht abgeschnitten werden, um die Verpackung zu öffnen. Durch die verschweißten Ecken ist ein Orginalitätsverschluß vorhanden, der entfernt werden kann, wodurch die Verpackung über die Druckknöpfe geöffnet, das Produkt entnommen und anschließend wieder zurückgelegt und über die Druckknöpfe wieder verschlossen werden kann. Die Verpackung kann aufgrund ihrer Aufhängeöse sowohl hängend als auch aufgrund des angeformten Standfußes stehend präsentiert werden.

Eine Gebrauchsanleitung ist in die Packung dadurch integrierbar, daß die Blisterkarte mit Vorder- und Rückseite bedruckt und mehrfach ineinander faltbar ist. Somit kann ein separates Beschriftungs- bzw. Gebrauchsanleitungsbooklet entfallen.

Die erfindungsgemäße Verkaufsverpackung erfüllt sowohl die Anforderungen des Fachhandels als auch die der Selbstbedienungsläden. Dies bedeutet insbesondere, daß die neue Verkaufsverpackung sowohl stehend als auch hängend präsentiert werden kann, einen Diebstahlschutz aufweist, für die Fachberatung öffenbar und wieder verschließbar ist, das Produkt durch die Verpackung gesehen werden kann sowie eine entsprechende Produktinformationen zuläßt.

## Patentansprüche

1. Verkaufsverpackung für Gerätebatterien mit aus transparenter Kunststoff-Folie geformtem Trägerteil und Aufnahmeteil, welches einen in die Folie eingeprägten der Form der Batterie angepaßten Aufnahmebehälter besitzt, wobei Trägerteil und Aufnahmeteil durch druckknopfartige Ausnehmungen bzw. Vertiefungen lösbar miteinander verbunden sind, dadurch gekennzeichnet, daß Trägerteil (1) und Aufnahmeteil (2) zusätzlich an mindestens einer Stelle miteinander verschweißt sind.

2. Verkaufsverpackung nach Anspruch 1, dadurch gekennzeichnet, daß Trägerteil (1) und Aufnahmeteil (2) an einer Ecke (11) der Verpackung miteinander verschweißt sind.

3. Verkaufsverpackung nach den Ansprüchen 1 und 2, dadurch gekennzeichnet, daß Trägerteil (1) und Aufnahmeteil (2) an den oberen Ecken (11) der Verpackung miteinander verschweißt sind und im Bereich des oberen Randes der Verpackung eine Öffnung (10) für eine Aufhängung vorgesehen ist.

4. Verkaufsverpackung nach einem der Ansprüche 1 bis 3, dadurch gekennzeichnet, daß der Aufnahmebehälter (6) für die Gerätebatterie (7) am unteren Ende der Verkaufsverpackung so ausgeformt ist, daß er eine Standfläche für die Verpackung bildet.

5. Verkaufsverpackung nach den Ansprüchen 1 bis 4, dadurch gekennzeichnet, daß sie eine Gebrauchsanleitung in Form einer bedruckten, faltbaren Blisterkarte (9) aufweist.

## Claims

1. Sales pack for batteries, having a carrier part and a receiving part formed from transparent plastic material, the receiving part having a receiving container which is impressed in the plastic material and is adapted to the shape of the battery and the carrier part and receiving part being connected to one another in a releasable manner by press-fastener-like recesses or depressions, characterized in that the carrier part (1) and receiving part (2) are additionally welded to one another at at least one location.

2. Sales pack according to Claim 1, characterized in that the carrier part (1) and receiving part (2) are welded to one another at a corner (11) of the pack.

3. Sales pack according to Claims 1 and 2, characterized in that the carrier part (1) and receiving part (2) are welded to one another at the top corners (11) of the pack, and an opening (10) for a hanging means is provided in the region of the top border of the pack.

4. Sales pack according to one of Claims 1 to 3, characterized in that the shaping of the receiving container (6) for the battery (7) at the bottom end of the sales pack is such that it forms a standing surface for the pack.

5. Sales pack according to Claims 1 to 4, characterized in that it has instructions for use in the form of a printed, foldable blister card (9).

## Revendications

1. Emballage de vente pour piles ou batteries d'accumulateurs, constitué d'une partie de support et d'une partie de logement, toutes deux obtenues par formage à partir d'une feuille de matière plastique transparente, la partie de logement comportant un réceptacle réalisé par empreinte dans la feuille et adapté à la forme de la pile, les deux parties étant reliées entre elles de manière amovible par des saillies et des creux analogues à des boutons-pression,
caractérisé en ce que
la partie de support (1) et la partie de logement (2) sont reliées entre elles par soudure en un point au moins.

2. Emballage de vente selon la revendication 1,
caractérisé en ce que
la partie de support (1) et la partie de logement (2) sont soudées entre elles à un coin (11) de l'emballage.

3. Emballage de vente selon les revendications 1 et 2,
caractérisé en ce que
la partie de support (1) et la partie de logement (2) sont soudées entre elles aux coins supérieurs (11) de l'emballage et présentent, vers le bord supérieur de celui-ci, une ouverture (10) pour suspendre l'emballage.

4. Emballage de vente selon une des revendications 1 à 3,
caractérisé en ce que
le réceptacle (6) recevant la pile (7) est formé à la partie inférieure de l'emballage de manière à constituer une portée pour maintenir l'emballage debout.

5. Emballage de vente selon les revendications 1 à 4,
caractérisé en ce qu'
il comporte une notice d'emploi ayant la forme d'une carte de blister imprimée, pliable.
